# EUROPÄISCHE PATENTSCHRIFT

(11) **EP 0 134 550 B1**
(45) Veröffentlichungstag und Bekanntmachung des Hinweises auf die Patenterteilung: **27.07.1988**
(21) Anmeldenummer: 84109435.2
(22) Anmeldetag: 08.08.1984
(51) Int. Cl.: B65D 85/10

(54) **Kappenschachtel für Zigaretten oder dergleichen**
Cigarette package provided with a hinged lid
Emballage pour cigarettes muni d'un couvercle à charnière

(30) Priorität: 16.08.1983 DE 3329454
(43) Veröffentlichungstag der Anmeldung: 20.03.1985
(73) Patentinhaber: Focke & Co. (GmbH & Co.), 27283 Verden (DE)
(72) Erfinder: Focke, Heinz, D-2810 Verden (DE)
(74) Vertreter: Bolte, Erich, Dipl.-Ing.

(56) Entgegenhaltungen:
- FR-A- 879 504
- GB-A- 461 794

## Beschreibung

Die Erfindung betrifft eine Packung mit Schachtelteil und an diesem über eine Gelenkachse angeschlossenem Klappdeckel (sogenannte Kappenschachtel), enthaltend eine Gruppe von in einen Innenzuschnitt, insbesondere aus Stanniol, eingehüllten Zigaretten oder dgl., wobei die Zigaretten flach- bzw. parallel zum Klappdeckel liegend im Schachtelteil ausgerichtet sind.

Kappenschachteln bestehen überwiegend aus verhältnismäßig steifem Karton. Die Zigaretten sind flach- bzw. parallel zum Klappdeckel liegend - üblicherweise in zwei Lagen übereinander - im Schachtelteil ausgerichtet. Dieser wird in Schließstellung längs eines nach innen zugesetzten Bordes von dem Klappdeckel umschlossen.

Die Gruppe der Zigaretten ist bei derartigen Kappenschachteln durch einen Innenzuschnitt umhüllt, üblicherweise aus Stanniol mit einer innenseitigen Pergamin-Lage. Der Innenzuschnitt ist dabei so ausgebildet und angeordnet, daß die dem Klappdeckel zugekehrte Seite, also die bei der Entnahme der Zigaretten auf der Oberseite derselben aufliegende Oberwandung, aus sich mindestens zwei einander überdeckenden, nicht miteinander verbundenen Schließlappen besteht. Diese werden für die Entnahme von Zigaretten zur Seite geschwenkt, so daß die volle Fläche der Zigaretten bzw. der oberen Lage der ZigarettenGruppe freiliegt. Zum Wiederverschließen der Kappenschachtel werden die Schließlappen in die Ausgangsposition zurückgefaltet.

Eine derartige Packung bzw. ein so ausgebildeter Innenzuschnitt läßt Aroma- und Feuchtigkeitsverluste des Zigaretten-Tabaks in erhöhtem Maße zu. Auch ist es nachteilig, daß bei der geöffneten Packung stets die gesamte (obere) Lage der Zigaretten freiliegt. Schließlich ist der Innenzuschnitt nicht geeignet, aufgrund seiner konstruktiven Gestaltung der Gruppe der Zigaretten einen ausreichenden Zusammenhalt zu gewähren.

Der Erfindung liegt die Aufgabe zugrunde, eine Packung mit Innenzuschnitt für Zigaretten oder dgl., insbesondere eine Kappenschachtel, vorzuschlagen, bei der die vorstehenden Nachteile vermieden sind. Insbesondere soll der Innenzuschnitt den Zigaretten vor Ingebrauchnahme der Packung bzw. danach eine größere Sicherheit gegen Feuchtigkeits- und Aromaverluste gewähren. Zugleich soll die Handhabung der Packung, nämlich die Entnahme von Zigaretten, erleichtert sein.

Zur Lösung dieser Aufgabe ist die erfindungsgemäße Packung dadurch gekennzeichnet, daß die dem Klappdeckel zugekehrte Oberwandung des Innenzuschnitts eine durch Stanzung gebildete, bis zu einem einem Ende der Zigaretten zugekehrten Rand der Oberwandung reichende Entnahmeöffnung aufweist, die durch eine Verschlußlasche mindestens in der Größe der Entnahmeöffnung überdeckt ist.

Die erfindungsgemäß in der im übrigen geschlossenen Oberwandung gebildete Entnahmeöffnung ist außermittig angeordnet, nämlich an einem dem einen Ende der Zigaretten zugekehrten Rand der Fläche der Oberwandung, und zwar vorzugsweise über die volle Breite derselben. Die Zigaretten können dadurch bei zurückgefalteter Verschlußlasche an ihren Enden leicht erfaßt und aus dem im übrigen geschlossenen Innenzuschnitt herausgezogen werden. Die Verschlußlasche kann zu diesem Zweck über eine freie, querliegende Kante des Schachtelteils der Kappenschachtel gezogen werden, derart, daß die Gruppe der Zigaretten mit dem Innenzuschnitt einseitig angehoben und dadurch ein Erfassen einer Zigarette erleichtert ist.

Die Verschlußlasche ist nach einem weiteren wichtigen Merkmal der Erfindung größer ausgebildet als die Entnahmeöffnung, und zwar derart, daß die Verschlußlasche einen die Entnahmeöffnung eingrenzenden Bereich - insbesondere quer zu den Zigaretten - mit einem Randstreifen überdeckt. Da die Verschlußlasche einerseits und die Entnahmeöffnung andererseits durch U-förmige Stanzung im Innenzuschnitt gebildet sind, wird der überdeckende Randstreifen der Verschlußlasche durch wirksame Verkürzung des Innezuschnitts in einem Bereich benachbart zur Entnahmeöffnung geschaffen, und zwar insbesondere durch eine Z-Faltung in sich an die Entnahmeöffnung seitlich anschließenden Längsseitenlappen.

Der langgestreckte, rechteckige Innenzuschnitt wird U-förmig um die Gruppe der Zigaretten herumgefaltet, derart, daß benachbart zur Entnahmeöffnung bzw. zur Verschlußlasche eine durchgehend geschlossene Stirnwandung gebildet und gegenüber hierzu eine aus trapezförmigen Stirnwandlappen gebildete Stirnwand entsteht. Die Seitenwände sind aus einander teilweise überdeckenden Längsseitenlappen gebildet.

Eine so gestaltete Innenumhüllung (Innenzuschnitt) ist maschinentechnisch leicht zu fahren. Des weiteren wird eine weitgehend geschlossene Umhüllung für die Zigarettengruppe gebildet, wie sie sonst nur bei Hinge-Lid-Packungen üblich ist.

Weitere Merkmale der Erfindung beziehen sich auf die konstruktive Ausgestaltung des Innenzuschnitts.

Ein Ausführungsbeispiel der Erfindung wird nachfolgend anhand der Zeichnungen näher erläutert. Es zeigen :
Fig. 1 eine Kappenschachtel in vereinfachter, perspektivischer Darstellung,
Fig. 2 die geöffnete Kappenschachtel mit einem Stanniol-Block, ebenfalls in perspektivischer Darstellung,
Fig. 3 eine Darstellung entsprechend Fig. 2 bei freier Entnahmeöffnung eines Innenzuschnitts,
Fig. 4 einen Längsschnitt durch die Packung bzw. den Stanniol-Block, in Schließstellung.
Fig. 5 eine Stellung für die Entnahme einer Zigarette, im Längsschnitt entsprechend Fig. 4,
Fig. 6 einen ausgebreiteten Innenzuschnitt für die Packung gemäß Fig. 1 bis 5,
Fig. 7 den für die Umhüllung einer Gruppe von Zigaretten vorbereiteten, verkürzten Zuschnitt,
Fig. 8 einen Längsschnitt zu dem innenzuschnitt gemäß Fig. 7 im Bereich von Längsseitenlappen.

In Fig. 1 ist eine Packung des Typs Kappenschachtel in stark schematischer Darstellung gezeigt. Die Kappenschachtel besteht üblicherweise aus einem Schachtelteil 10 und einem Klappdeckel 11. Letzterer ist im Bereich einer Gelenkachse 12 schwenkbar mit dem Schachtelteil 10 verbunden. In Schließstellung umfaßt der Klappdeckel 11 einen am Schachtelteil 10 gebildeten Bund, der ringsherum läuft und gegenüber dem übrigen Teil des Schachtelteils 10 nach innen zurückgesetzt ist. Bei dem gezeigten Ausführungsbeispiel wird dieser Bund durch einen innenseitig im Schachtelteil angeordneten, ringsherumlaufenden Kragen 13 gebildet. Dieser erstreckt sich über die volle Höhe von Längswänden 14 und Querwänden 15 des Schachtelteils.

Innerhalb des so ausgebildeten Schachtelteils 10 findet eine Gruppe von Zigaretten 16 Aufnahme. Diese sind bei dem gezeigten Beispiel parallel zur Gelenkachse 12 ausgerichtet. Des weiteren sind hier drei Lagen von Zigaretten übereinander angeordnet. Es entsteht dadurch eine quaderförmige Kappenschachtel, die das Format einer üblichen « Hinge-Lid-Packung » hat.

bie Gruppe der Zigaretten 16 ist in einen Innenzuschnitt 17 aus Stanniol od. dgl. eingehüllt, so daß als Packungsinhalt ein Stanniolblock 18 gebildet ist. Der Innenzuschnitt 17 ist als ausgebreitetes Ausgangsprodukt (Fig. 6) von langgestreckter, rechteckiger Gestalt. Bereich bzw. Felder zur Bildung einer Oberwandung 19, einer Stirnwandung 20 und einer Unterwandung 21 sind in Längsrichtung des Zuschnitts aufeinanderfolgend angeordnet. An die Oberwandung 19 und an die Unterwandung 21 schließen sich in Längsrichtung an den freien Seiten Stirnwandlappen 22 und 23 an. An den Seiten befinden sich im Bereich der Oberwandung 19 und der Unterwandung 21 je zu beiden Seiten Längsseitenlappen 24 und 25. Diese sind im Bereich der geschlossenen Stirnwandung 20 sowie der Stirnwandlappen 22 und 23 als Ecklappen 26 und 27 fortgesetzt.

Der so ausgebildete Innenzuschnitt 17 wird U-förmig von einer Endseite der Gruppe der Zigaretten her um diese herumgefaltet, derart, daß die Stirnwandung 20 geschlossen und frei von Faltungen bleibt. Gegegenüberliegend wird eine Stirnwandung 28 aus den Stirnwandlappen 22 und 23 gebildet. Diese werden in trapezförmiger Gestalt unter teilweiser Überdeckung umgefaltet. Gleichermaßen werden Seitenwandungen 29 des Stanniolblocks 18 durch die Längsseitenlappen 24 und 25 durch Umfalten derselben mit wechselseitiger Überdeckung gebildet. Die der Stirnwandung 20 benachbarten Ecklappen 26 werden, wie in Fig. 3 gezeigt, in die Ebene der Seitenwandung 29 gefaltet.

Im Bereich der im übrigen durchgehenden, von Faltungen freien Oberwandung 19 ist eine Entnahmeöffnung 30 gebildet. Diese ist außermittig angeordnet, nämlich einem Ende der Zigaretten 16 zugeordnet. Sie erstreckt sich über die volle Breite der Oberwandung 19 und - in Längsrichtung der Zigaretten 10 - bis zu der benachbarten Querwand 15 des Schachtelteils 10.

Die Entnahmeöffnung 30 ist in Schließstellung durch eine Verschlußlasche 31 überdeckt, die aus dem Innenzuschnitt 17 selbst gebildet ist, und zwar durch den der Entnahmeöffnung 30 entsprechenden Bereich derselben. Die Verschlußlasche 31 erstreckt sich demnach über die volle Breite der Entnahmeöffnung 30. In Längsrichtung (der Zigaretten) hat die Verschlußlasche 31 eine größere Abmessung als die Entnahmeöffnung 30. Die Verschlußlasche 31 liegt dadurch in Schließstellung mit einem Randstreifen 32 auf den angrenzenden Teil der Oberwandung 19 auf, also auf einen an die Entnahmeöffnung 30 anschließenden streifenförmigen Abschnitt. Der Randstreifen 32 liegt lose auf der Oberwandung 19 auf, kann aber auch mit einer lösbaren Verbindung, z. B. einem peel-seal-Streifen an die Oberwandung 19 angeheftet sein.

Für die Entnahme von Zigaretten wird die Verschlußlasche 31 von Hand zunächst in die Stellung gemäß Fig. 3 zurückgeschwenkt. Daran anschließend kann die Verschlußlasche 31 über eine obere Kante 33 des Schachtelteils 10 bzw. des Kragens 13 im Bereich der Querwand 15 gezogen werden. Durch Ausübung der Zugkraft wird der Stanniolblock 18 einseitig angehoben in die Stellung gemäß Fig. 5. Ein erheblicher Bereich der Stirnwandung 20 tritt dabei aus dem Schachtelteil 10 heraus, so daß mindestens eine Zigarette 10 der oberen Lage leicht entnommen werden kann. Die übrigen Zigaretten bleiben in dem fächerartig ausgebildeten Innenzuschnitt 17.

Entnahmeöffnung 30 und Verschlußlasche 31 sind durch eine U-förmige Stanzung 34 im Innenzuschnitt 17 gebildet (Fig. 6 und 7). Die Stanzung 34 erstreckt sich hier mit ihren Schenkel am Rand der Oberwandung 19, wird aber mit einer Verlängerung 35 fortgesetzt bis in den Bereich der Stirnwandung 20, nämlich an deren Seiten. Bei dem gezeigten Ausführungsbeispiel erstrecken sich die Verlängerungen 35 der Stanzung 34 über die volle Höhe der Stirnwandung 20.

Die Entnahmeöffnung 30 ist innerhalb des Zuschnitts seitlich begrenzt durch die Längsseitenlappen 24. Um den überlappenden Randstreifen 32 der Verschlußlasche 31 zu schaffen, muß der Innenzuschnitt 17 im Bereich der Entnahmeöffnung 30 « verkürzt » werden. Bei dem gezeigten, bevorzugten Ausführungsbeispiel der Packung ist zu diesem Zweck in den beiden Längsseitenlappen 24 eine die Verkürzung bewirkende Z-Faltung 36 gebildet. Diese entsteht durch Übereinanderschieben von Bereichen der Längsseitenlappen 24, derart, daß ein Zwischenstreifen 37 zwischen äußere und innere Lagen der Längsseitenlappen 24 geschoben wird. Die Breite der Z-Faltung bzw. des Zwischenstreifens 37 entspricht der Breite des Randstreifens 32 der Verschlußlasche 31. Die fertige Packung wird durch die Z-Faltung 36 nicht beeinträchtigt, da sie sich innerhalb des Schachtelteils 10 befindet, nämlich zwischen der Gruppe der Zigaretten 16 einerseits und den Längswänden 14 der Packung andererseits.

Die Verschlußlasche 31 kann « !ose", also ohne Verbindung, auf den Zigaretten 16 in Schließstellung aufliegen. Es ist aber auch möglich, den überstehenden Randstreifen 32 lösbar mit dem überdeckten Teil der Oberwandung 19 zu verbinden, z. B. durch einen Leimpunkt (peel-seal).

## Patentansprüche

1. Packung mit Schachtelteil (10) und an diesem über eine Gelenkachse (12) angeschlossenem Klappdeckel (11) (sogenannte Kappenschachtel), enthaltend eine Gruppe von in einen Innenzuschnitt (17), insbesondere aus Stanniol, eingehüllte Zigaretten (16) oder dgl., wobei die Zigaretten (16) flach- bzw. parallel zum Klappdeckel (11) liegend im Schachtelteil ausgerichtet sind, dadurch gekennzeichnet, daß die dem Klappdeckel (11) zugekehrte Oberwandung (19) des Innenzuschnitts (17) eine durch Stanzung (34) gebildete, bis zu einem einem Ende der Zigaretten (16) zugekehrten Rand der Oberwandung (19) reichende Entnahmeöffnung (30) aufweist, die durch eine Verschlußlasche (31) mindestens in der_{'}Größe der Entnahmeöffnung (30) Überdeckt ist.

2. Packung nach Anspruch 1, dadurch gekennzeichnet, daß die Verschlußlasche (31) wenigstens im Bereich eines Querrandes (quer zu den Zigaretten 16 gerichtet) der Entnahmeöffnung (30) über diese hinwegragt und mit einem Randstreifen (32) die Oberwandung (19) überdeckt.

3. Packung nach Anspruch 1 oder 2, dadurch gekennzeichnet, daß sich die Entnahmeöffnung (30) und die Verschlußlasche (31) über die volle Breite der (rechteckigen) Oberwand (19) erstrecken.

4. Packung nach einem der Ansprüche 1-3, dadurch gekennzeichnet, daß seitliche Stanzschnitte (Stanzung 34) zur Begrenzung der Verschlußlasche (31) bis in den Bereich einer an die Oberwandung (19) angrenzenden Stirnwandung (20) verlängert sind, insbesondere über deren volle Breite bzw. Höhe.

5. Packung nach einem der Ansprüche 1-4, dadurch gekennzeichnet, daß an die Oberwandung (19) anschließende Längsseitenlappen (24) zur Bildung von Seitenwandungen (29) im Bereich der Entnahmeöffnung (30) eine Materialverkürzung aufweisen, insbesondere eine Z-Faltung (36) in einer dem Randstreifen (32) der Verschlußlasche (31) entsprechenden Breite.

6. Packung nach einem der Ansprüche 1-5, dadurch gekennzeichnet, daß der Innenzuschnitt (17) mit einer durchgehenden, faltungsfreien Stirnwandung (20) über die der Entnahmeöffnung (30) zugekehrte Endseite der Gruppe der Zigaretten (16) U-förmig herumgefaltet ist und eine gegenüberliegende Stirnwandung (28) durch einander teilweise überdeckende, trapezförmige Stirnwandlappen (22, 23) gebildet ist.

7. Packung nach einem der Ansprüche 1-6, dadurch gekennzeichnet, daß zur Bildung der Entnahmeöffnung (30) bzw. der Verschlußlasche (31) in dem Innenzuschnitt (17) im Bereich der im übrigen geschlossenen, faltungsfreien Oberwandung (19) eine U-förmige Stanzung (34) angeordnet ist.

## Claims

1. Pack with a box part (10) and with a hinge lid (11) connected to the latter via an axis of articulation (12) (so-called shoulder box), containing a group of cigarettes (16) or the like wrapped in an inner blank (17) consisting especially of tin foil, the cigarettes (16) being aligned so as to lie flat or parallel to the hinge lid (11) in the box part, characterized in that the upper wall (19) of the inner blank (17) facing the hinge lid (11) has an extraction orifice (30) which is formed as a result of stamping (34) and extends up to an edge of the upper wall (19) facing one end of the cigarettes (16) and which is covered by a closing flap (31) of at least the size of the extraction orifice (30).

2. Pack according to Claim 1, characterized in that the closing flap (31 at least in the region of a transverse edge (directed transversely to the cigarettes (16) of the extraction orifice (30), projects beyond the latter and covers the upper wall (19) by means of an edge strip (32).

3. Pack according to Claim 1 or 2, characterized in that the extraction orifice (30) and the closing flap (31) extend over the full width of the (rectangular) upper wall (19).

4. Pack according to one of Claims 1 to 3, characterized in that lateral stamping cuts (stamped portion 34) for limiting the closing flap (31) are extended into the region of an end wall (20) adjoining the upper wall (19), especially over its full width or height.

5. Pack according to one of Claims 1 to 4 characterized in that longitudinal side tabs (24) adjoining the upper wall (19) have in the region of the extraction orifice (30), to form side walls (29), a shortening of material, in particular a Z-shaped fold (36) of a width corresponding to the edge strip (32) of the closing flap (31).

6. Pack according to one of Claims 1 to 5 characterized in that the inner biank (17) is folded in the form of a U by means of a continuous fold-free end wall (20) over the end of the group of cigarettes (16) facing the extraction orifice (30), and an opposite end wall (28) is formed by trapezoidal end-wall tabs (22, 23) partially overlapping one another.

7. Pack according to one of Claims 1 to 6 characterized in that, to form the extraction orifice (30) or the closing flap (31), a U-shaped stamped portion (34) is arranged in the inner blank (17) in the region of the otherwise closed fold-free upper wall (19).

## Revendications

1. Emballage à partie boîte (10) et couvercle rabattable (11) raccordé à la précédente par un axe d'articulation (12) (ce qu'on appelle boîte à capuchon), contenant un groupe de cigarettes (16) ou l'analogue, enveloppées dans une pièce découpée intérieure, qu'on appelera ici flan (17), en particulier en feuille d'étain, les cigarettes (16) étant disposées dans la partie boîte à plat et parallèles au couvercle rabattable (11), caractérisé par le fait que la paroi supérieure (19), tournée vers le couvercle rabattable (11), du flan (17) présente une ouverture de prélèvement (30) formée par découpe (34), qui va jusqu'à un bord, tourné vers une extrémité des cigarettes (16), de la paroi supérieure (19), ouverture qui est recou- verte par une languette d'obturation (31) d'au moins la dimension de l'ouverture (30).

2. Emballage selon la revendication 1, caractérisé par le fait que la languette d'obturation (31) s'étend au-delà de l'ouverture de prélèvement (30) au moins dans la zone d'un bord transversal (dirigé transversalement aux cigarettes 16) de cette ouverture, et recouvre celle-ci par une bande de bord (32).

3. Emballage selon la revendication 1 ou 2, caractérisé par le fait que l'ouverture de prélèvement (30) et la languette d'obturation (31) s'étendent sur toute la largeur de la paroi supérieure (19) (rectangulaire).

4. Emballage selon l'une des revendications 1 à 3, caractérisé par le fait que des coupes latérales (découpe 34) pour délimiter la languette d'obturation (31) s'étendent jusqu'au voisinage d'une paroi frontale attenante à la paroi supérieure (19), en particulier sur toute la largeur et hauteur.

5. Emballage selon l'une des revendications 1 à 4, caractérisé par le fait que des languettes latérales longitudinales (24) adjacentes à la paroi supérieure (19), pour former des parois latérales (29), présentent dans la zone de l'ouverture de prélèvement (30) un raccourcissement de matière, en particulier un pliage en Z (36), en une largeur correspondant à la bande de bord (32) de la languette d'obturation (31).

6. Emballage selon l'une des revendications 1 à 5, caractérisé par le fait que le flan intérieur (17) est plié en U par une paroi frontale (20) continue sans pliage, sur la face d'extrémité, tournée vers l'ouverture de prélèvement (30), du groupe de cigarettes (16) et une paroi frontale opposée (28) est formée par des pattes de paroi frontale (22, 23) trapézoïdales, se recouvrant partiellement.

7. Emballage selon l'une des revendications 1 à 6, caractérisé par le fait que, pour former l'ouverture de prélèvement (30) et la languette d'obturation (31), il est prévu dans le flan (17) une découpe en U dans la zone de la paroi supérieure (19), par ailleurs sans pli et continue.
